# EUROPÄISCHE PATENTANMELDUNG

(11) **EP 3 284 856 A1**
(43) Veröffentlichungstag der Anmeldung: **21.02.2018**
(21) Anmeldenummer: 17204938.9
(22) Anmeldetag: 01.12.2017
(51) Int. Cl.: D06F 58/00, D06F 58/20

(54) **TROMMEL- UND RAUMLUFTTROCKNER MIT EINER ANORDNUNGSVORRICHTUNG**

(71) Anmelder: V-Zug AG, 6301 Zug (CH)
(72) Erfinder: Kerschdorfer, Markus, 5643 Sins (CH)
(74) Vertreter: Sutter, Kurt

(57) **Zusammenfassung**

Ein Trockner mit einem Trocknergehäuse (1), einer Trocknungskammer zur Aufnahme von zu trocknenden Gegenständen, einer Wärmepumpe, einem Prozessluftkanal zur Zuführung von mittels der Wärmepumpe getrockneter Prozessluft in die Trocknungskammer und zur Abführung von Prozessluft aus der Trocknungskammer in einem Trocknungskammerbetrieb. Weiter umfasst der Trockner einen Abluftkanal zum Abführen von mittels der Wärmepumpe getrockneter Prozessluft durch einen ersten Prozessluftauslass (4) in einen Raum, in welchem der Trockner angeordnet ist, und einen Zuluftkanal zur Zuführung von Prozessluft aus dem Raum zur Wärmepumpe in einem Raumlufttrocknungsbetrieb. Eine Anordnungsvorrichtung (6) zur Anordnung von zu trocknenden Gegenständen ist derart am Trockner angeordnet, dass sie von der getrockneten und durch den ersten Prozessluftauslass (4) abgeführten Prozessluft anströmbar ist.

## Beschreibung

### Gebiet der Erfindung

Die Erfindung betrifft einen Trockner, insbesondere einen Trommeltrockner, umfassend ein Trocknergehäuse, eine Trocknungskammer zur Aufnahme von zu trocknenden Gegenständen, eine Wärmepumpe, einen Prozessluftkanal zur Zuführung von mittels der Wärmepumpe getrockneter Prozessluft in die Trocknungskammer und zur Abführung von Prozessluft aus der Trocknungskammer in einem Trocknungskammerbetrieb. Weiter umfasst der Trockner einen Abluftkanal zum Abführen von mittels der Wärmepumpe getrockneter Prozessluft durch einen ersten Prozessluftauslass in einen Raum, in welchem der Trockner angeordnet ist, und einen Zuluftkanal zur Zuführung von Prozessluft aus dem Raum zur Wärmepumpe in einem Raumlufttrocknungsbetrieb.

### Hintergrund

Trockner, welche sowohl eine Trommeltrocknungsfunktion als auch eine Raumluftfunktion aufweisen, sind grundsätzlich bekannt. Mittels diesen Geräten kann zum einen in die Trommel gegebene Wäsche und zum anderen im Raum aufgehängte Wäsche getrocknet werden. Beim Trocknen der Wäsche in der Trommel handelt es sich um einen Umluftbetrieb, wie er von einem klassischen Trommeltrockner bekannt ist. Bei der Raumluftfunktion wird feuchte Raumluft in den Trockner eingesogen, getrocknet und in den Raum wieder ausgeblasen. Somit kann aufgehängte Wäsche in demjenigen Raum getrocknet werden, in welchem der Trockner installiert ist. Ein solcher Trockner vereint einen klassischen Trommeltrockner mit einem klassischen Raumluftentfeuchtungsgerät.

### Darstellung der Erfindung

Es stellt sich die Aufgabe, einen Trockner der eingangs genannten Art bereitzustellen, mit welchem zu trocknende Gegenstände einfacher getrocknet werden können.

Diese Aufgabe wird vom Trockner gemäss dem unabhängigen Anspruch gelöst.

Demgemäss umfasst der Trockner
- ein Trocknergehäuse,
- eine Trocknungskammer zur Aufnahme von zu trocknenden Gegenständen,
- eine Wärmepumpe,
- einen Prozessluftkanal zur Zuführung von mittels der Wärmepumpe getrockneter Prozessluft in die Trocknungskammer und zur Abführung von Prozessluft aus der Trocknungskammer in einem Trocknungskammerbetrieb,
- einen Abluftkanal zum Abführen von mittels der Wärmepumpe getrockneter Prozessluft durch einen ersten Prozessluftauslass in einen Raum, in welchem der Trockner angeordnet ist, und einen Zuluftkanal zur Zuführung von Prozessluft aus dem Raum zur Wärmepumpe in einem Raumlufttrocknungsbetrieb. Im Weiteren ist eine Anordnungsvorrichtung zur Anordnung von zu trocknenden Gegenständen am Trockner angeordnet.

Die am Trockner angeordnete Anordnungsvorrichtung hat den Vorteil, dass durch den Trockner selbst eine Vorrichtung zum Anordnen von zu trocknenden Gegenständen, z.B. zum Aufhängen von Kleidern oder zum Auflegen von Schuhen, mitgeliefert wird und beispielsweise nicht noch zusätzlich ein Wäscheständer im Raum aufgestellt werden muss.

Mit Vorteil ist die Anordnungsvorrichtung derart am Trockner angeordnet, dass die Anordnungsvorrichtung und/oder die an der Anordnungsvorrichtung angeordneten zu trocknenden Gegenständen von der getrockneten und durch den ersten Prozessluftauslass abgeführten Prozessluft anströmbar sind.

Insbesondere ist der Trockner derart ausgestaltet, dass die durch den ersten Prozessluftauslass abgeführte Prozessluft ohne weitere Umlenkung auf die zu trocknenden Gegenstände strömt.

Insbesondere ist der Anordnungsvorrichtung an einer Trocknergehäuseseite angeordnet, an welcher der erste Prozessluftauslass angeordnet ist.

Insbesondere ist der erste Prozessluftauslass derart angeordnet, dass Prozessluft maximal 5 cm, insbesondere maximal 10 cm, insbesondere maximal 20 cm, oberhalb oder unterhalb der Anordnungsvorrichtung aus dem Trocknergehäuse austritt.

Dies hat den Vorteil, dass die zu trocknenden Gegenstände von der getrockneten Prozessluft direkt angeströmt werden und dadurch schneller trocknen.

Im Weiteren kann die Anordnungsvorrichtung aus dem Trocknergehäuse ausziehbar und/oder mittels eines Aktors ausfahrbar sein.

Die ausziehbare oder ausfahrbare Ausgestaltung hat den Vorteil, dass die Anordnungsvorrichtung nicht unnötig Raum versperrt, nur ausgezogen werden muss, wenn tatsächlich zu trocknende Gegenstände daran angeordnet werden und ansonsten beispielsweise im Trocknergehäuse vollständig eingefahren bleiben kann.

In einer besonderen Ausführungsform ist die Anordnungsvorrichtung durch den ersten Prozessluftauslass ausziehbar und/oder ausfahrbar ist, oder durch eine an den ersten Prozessluftauslass angrenzende Trocknergehäuseöffnung ausziehbar und/oder ausfahrbar.

Eine solche Anordnung hat einerseits den Vorteil, dass durch Ausziehen und Einführen der Anordnungsvorrichtung gleichzeitig der erste Prozessluftauslass geöffnet und geschlossen wird und andererseits, dass die Anordnungsvorrichtung im ausgezogenen Zustand durch die Prozessluft auf direktestem Weg angeströmt wird.

Mit Vorteil ist die Anordnungsvorrichtung mittels einem sich durch den ersten Prozessluftauslass erstreckenden Befestigungselement am Trockner befestigt. Dies erlaubt eine kompakte Bauweise des Trockners und erlaubt ebenfalls, dass die Anordnungsvorrichtung auf direktestem Weg von der Prozessluft angeströmt werden kann.

Vorteilhaft weist der Trockner einen zweiten Prozessluftauslass zum Auslassen der getrockneten Prozessluft aus dem Abluftkanal in den Raum auf, wobei der erste und der zweite Prozessluftauslass und die Anordnungsvorrichtung derart angeordnet sind, dass die Anordnungsvorrichtung nur durch die durch den ersten Prozessluftauslass ausströmende Prozessluft anströmbar ist.

Mit Vorteil weist der Trockner Prozessluftleitvorrichtungen auf, welche derart steuerbar sind, dass die getrocknete Prozessluft entweder durch den ersten Prozessluftauslass, durch den zweiten Prozessluftauslass oder durch den ersten und den zweiten Prozessluftauslass abführbar ist, insbesondere wobei durch einen Benutzer bestimmbar ist, durch welchen oder welche Prozessluftauslässe die getrocknete Prozessluft abführbar ist.

Dies hat den Vorteil, dass beispielsweise in einem ersten Trocknungsschritt primär die an der Anordnungsvorrichtung angeordneten zu trocknenden Gegenstände getrocknet werden und in einem zweiten Trocknungsschritt Prozessluft durch den zweiten Prozessluftauslass geströmt wird, um die restlichen im Raum angeordneten zu trocknenden Gegenstände zu trocknen.

Insbesondere sind der erste und der zweite Prozessluftauslass an unterschiedlichen Trocknergehäuseseiten angeordnet. Dadurch kann Prozessluft in unterschiedliche Richtungen in den Raum geströmt werden.

In einer besonderen Ausführungsform weist der Trockner ein nach oben offenes mit seitlichen Wänden versehenes Gefäss auf, wobei
- das Gefäss oberhalb der Anordnungsvorrichtung angeordnet ist, und/oder
- der Abluftkanal zumindest teilweise unterhalb des Gefässes angeordnet ist, und/oder
- das Gefäss einen Boden mit Löchern aufweist, durch welche Luft aus dem Abluftkanal in das Gefäss strömt, insbesondere wobei eine, insbesondere mit dem Auszug ausziehbare, Schliessvorrichtung vorhanden ist, mit welcher die Löcher im Boden des Gefässes schliess- und öffenbar sind. Bei der Schliessvorrichtung kann es sich um eine ausziehbare Platte handeln, welche im ausgezogenen Zustand auch als Ablagetisch verwendet werden kann.

Das oberhalb der Anordnungsvorrichtung angeordnete Gefäss stellt eine weitere Ablagefläche für zu trocknende Gegenstände dar, beispielsweise Schuhe, wobei das Gefäss von der Abwärme des Abluftkanals profitiert, um die zu trocknenden Gegenstände zu trocknen.

Mit Vorteil weist der Trockner eine Hygienisiervorrichtung auf, welche derart angeordnet ist, dass die Hygienisiervorrichtung die getrocknete in den Raum abzuführende Prozessluft hygienisiert, insbesondere wobei die Hygienisiervorrichtung ein Ozongenerator ist. Dadurch kann die Raumluft gereinigt oder sauber gehalten werden.

Vorteilhaft ist die Anordnungsvorrichtung derart angeordnet, dass die Anordnungsvorrichtung von oben und/oder von unten von der durch den ersten Prozessluftauslass abgeführten Prozessluft anströmbar ist, und/oder wobei die Anordnungsvorrichtung oberhalb der Trocknungskammer angeordnet ist.

Mit einer Anströmung von unten können insbesondere zu trocknende Gegenstände gut getrocknet werden, welche an der Anordnungsvorrichtung aufgehängt sind. Erfolgt die Anströmung von oben, so können auf die Anordnungsvorrichtung draufgelegte Gegenstände besonders gut getrocknet werden.

Im Weiteren kann die Anordnungsvorrichtung
- eine Vorrichtung um zu trocknende Gegenstände aufzuhängen, und/oder
- ein nach unten geschlossenes und nach oben offenes Fach um zu trocknende Gegenstände einzulegen, und/oder
- eine Heizvorrichtung, insbesondere eine Elektroheizvorrichtung, umfassen.

Unter der Heizvorrichtung ist eine Vorrichtung zu verstehen, welche die Anordnungsvorrichtung direkt erwärmt und zwar zusätzlich zu der bereits erwärmten Prozessluft, welche die Anordnungsvorrichtung ebenfalls erwärmt. Dies erlaubt eine beschleunigte Trocknung, insbesondere von Schuhen oder Socken, welche auf die Anordnungsvorrichtung aufgelegt werden.

In einer besonderen Ausführungsform ist die Anordnungsvorrichtung derart ausgestaltet, dass durch Ausziehen oder Ausfahren der Anordnungsvorrichtung der erste Prozessluftauslass öffenbar ist, und durch Einstossen oder Einfahren der Anordnungsvorrichtung der erste Prozessluftauslass schliessbar ist.

Mit Vorteil umfasst die Anordnungsvorrichtung eine, insbesondere verstellbare, Prozessluftablenkvorrichtung, und insbesondere einen geschlossenen oder halboffenen Luftleitkanal, um die getrocknete Prozessluft auf der Anordnungsvorrichtung zu führen.

Im Weiteren kann die Prozessluftablenkvorrichtung derart angeordnet und ausgestaltet sein, dass die im geschlossenen oder halboffenen Luftleitkanal strömende Prozessluft nach unten und/oder nach oben ablenkbar ist. In diesem Fall hat es beispielsweise im Luftleitkanal mindestens eine Öffnung durch welche die Prozessluft nach unten und/oder nach oben abgelenkt werden kann, insbesondere sind mehrere solcher Öffnungen vorgesehen.

Die Prozessluftablenkvorrichtung kann beispielsweise durch die Betätigung eines Hebels mechanisch oder durch die Betätigung eines Knopfes mittels einem Aktor verstellt werden.

Mit Vorteil kann die Prozessluftablenkvorrichtung in mindestens eine Position verstellt werden, derart dass die Prozessluft durch die Prozessluftablenkvorrichtung auf die zu trocknenden Gegenstände abgelenkt wird.

Dies hat den Vorteil, dass die Prozessluft je nach Anordnung der zu trocknenden Gegenstände an der Anordnungsvorrichtung gezielt auf diese abgelenkt werden kann. Sind beispielsweise Gegenstände wie Schuhe oder Socken auf der Anordnungsvorrichtung angeordnet, so kann die Luft nach oben abgelenkt werden. Sind die Gegenstände beispielsweise an der Anordnungsvorrichtung aufgehängt, so kann die Prozessluft bevorzugt nach unten abgelenkt werden.

Mit Vorteil ist die Anordnungsvorrichtung als Modul ausgebildet. Das Modul ist derart montierbar, dass die Anordnungsvorrichtung in eine beliebige Richtung, insbesondere auf mehrere, insbesondere auf alle vier Seiten des Trocknergehäuses, ausziehbar oder ausfahrbar ist, und/oder dass das Modul modulartig an- und abmontierbar ist.

Die Drehbarkeit der Anordnungsvorrichtung als Modul hat den Vorteil, dass der Trockner beispielsweise auf beliebiger Seite an eine Raumwand angeordnet werden kann und die Anordnungsvorrichtung derart montierbar ist, dass sie beispielsweise an der der Raumwand gegenüberliegenden Seite ausziehbar ist.

In einer besonderen Ausführungsform erstreckt sich das Modul über einen ganzen horizontalen Querschnitt des Trocknergehäuses.

Mit Vorteil weist der Trockner eine zweite Anordnungsvorrichtung auf, insbesondere wobei
- die beiden Anordnungsvorrichtungen, insbesondere unmittelbar, übereinander angeordnet sind, und/oder
- in unterschiedliche Richtungen ausziehbar sind, und/oder
- die zweite Anordnungsvorrichtung von der Prozessluft anströmbar ist, und/oder
- die zweite Anordnungsvorrichtung als Modul ausgebildet ist, und/oder
- die zweite Anordnungsvorrichtung sämtliche zur Anordnungsvorrichtung beschriebenen Merkmale aufweisen kann.

Im Weiteren ist auch eine Anordnungsvorrichtung zum Einbau in einem Trockner geschützt.

Die Erfindung betrifft weiter auch ein Herstellungsverfahren zur wahlweisen Herstellung eine Trockner ohne Modul mit Anordnungsvorrichtung oder eines Trockners mit Modul mit Anordnungsvorrichtung.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen Trockner mit einer ausgezogenen Anordnungsvorrichtung; und
Fig. 2 einen Schnitt durch die Anordnungsvorrichtung.

### Weg zur Ausführung der Erfindung

Fig. 1 zeigt einen Trockner mit einem Trocknergehäuse 1, einer Türe 2 zum Schliessen einer Beschickungsöffnung zum Beschicken der Trocknungskammer mit zu trocknenden Gegenständen, beispielsweise mit Kleidern, für den Trocknungskammerbetrieb. Beim Trocknungskammerbetrieb handelt es sich um einen Umluftbetrieb, bei welchem die Prozessluft durch die Trocknungskammer strömt, die Feuchtigkeit der Kleider dabei aufnimmt, durch den Verdampfer der Wärmepumpe strömt, sich dabei abkühlt und auskondensiert, durch den Kondensator der Wärmepumpe strömt, sich dabei aufwärmt, und als warme, trockene Prozessluft wieder zurück in die Trocknungskammer strömt um weitere Feuchtigkeit von den Kleidern aufzunehmen. Solche Trockner mit Umluftbetrieb sind dem Fachmann im Grundsatz bekannt und brauchen hier nicht weiter beschrieben zu werden.

Der Trockner weist im Weiteren einen Raumlufttrocknungsbetrieb auf. Bei diesem wird wie bei einem klassischen Raumlufttrockner die Luft aus dem Raum durch einen Prozesslufteinlass 3 eingesogen, durch den Verdampfer zum Auskondensieren und durch den Kondensator zum Aufwärmen der Prozessluft geführt und anschliessend getrocknet durch einen Abluftkanal und einen ersten Prozessluftauslass 4 und/oder durch einen zweiten Prozessluftauslass 5 in den Raum zurückgeführt.

Im Trockner sind Prozessluftleitvorrichtungen vorgesehen, welche über eine Steuerung und über eine Bedienvorrichtung 9 durch den Benutzer verstellbar sind. Die Prozessluftleitvorrichtungen können dabei derart verstellt werden, dass die durch den Verdampfer getrocknete Prozessluft entweder durch den ersten Prozessluftauslass 4 und/oder durch den zweiten Prozessluftauslass 5 ausgeströmt werden kann. Bei der Prozessluftleitvorrichtung kann es sich beispielsweise um Schliessvorrichtungen handeln, welche die Luftkanäle kurz vor dem ersten Prozessluftauslass 4 oder dem zweiten Prozessluftauslass 5 unabhängig voneinander verschliessen können.

Im Weiteren weist der Trockner eine Anordnungsvorrichtung 6 auf. Die Anordnungsvorrichtung 6 ist aus dem Trocknergehäuse 1 in Pfeilrichtung 7 ausziehbar und in das Trocknergehäuse 1 einführbar. Die Anordnungsvorrichtung 6 kann zum Ausziehen und Einstossen beispielsweise mit der Hand an der Frontplatte 8 festgehalten werden. Alternativ oder zusätzlich kann auch eine Taste auf einer Bedienvorrichtung 9 vorgesehen sein, welche der Benutzer betätigen muss, damit die Anordnungsvorrichtung 6 durch einen Aktor 10 aus- oder eingefahren wird. Die Anordnungsvorrichtung 6 entspricht somit im Wesentlichen einer ausziehbaren Schublade. Auf die Anordnungsvorrichtung 6 können zu trocknende Gegenstände abgelegt werden, beispielsweise Schuhe oder Socken, und es können zu trocknende Gegenstände an die ausziehbare Anordnungsvorrichtung 6 gehängt werden, beispielsweise Hemden oder Tücher 11.

Ist die Anordnungsvorrichtung 6 eingefahren, so verschliesst die Frontplatte 8 den ersten Prozessluftauslass 4. Wird die Anordnungsvorrichtung 6 ausgezogen, so wird der erste Prozessluftauslass 4 geöffnet. Durch das Einstossen der Anordnungsvorrichtung 6 wird der erste Prozessluftauslass 4 durch die Frontplatte 8 wieder verschlossen.

Die Anordnungsvorrichtung 6 ist derart angeordnet, dass sie durch den ersten Prozessluftauslass 4 in Pfeilrichtung 7 ausziehbar ist. Die durch den ersten Prozessluftauslass 4 ausströmende Prozessluft bläst somit die an der Anordnungsvorrichtung 6 angeordneten zu trocknenden Gegenstände direkt an und trocknet diese optimal. Die durch den zweiten Prozessluftauslass 5 ausströmende Prozessluft strömt die Anordnungsvorrichtung 6 nicht an.

Im Weiteren weist die Anordnungsvorrichtung 6 eine Heizvorrichtung 12 und mehrere parallel zueinander angeordnete nach oben offene, d.h. halboffene, Luftleitkanäle 13 auf. Die Luftleitkanäle 13 führen die durch den ersten Prozessluftauslass 4 austretende Prozessluft durch die Anordnungsvorrichtung 6 bis zur Frontplatte 8. Dabei können beispielsweise Schuhe oder Socken auf die Wände der Luftleitkanäle 13 gelegt werden, welche sodann von der Prozessluft unterströmt und dadurch optimal getrocknet werden.

Die Fig. 2 zeigt in Seitenansicht einen Schnitt durch die Anordnungsvorrichtung 6. Diese wird von links nach rechts in Pfeilrichtung 7 durch den ersten Prozessluftauslass 4 ausgezogen und von rechts nach links wieder eingeschoben. Die Anordnungsvorrichtung 6 verläuft durch den ersten Prozessluftauslass 4 und ist innerhalb des Trockners mittels eines Befestigungselements 21 am Trockner befestigt. Die Prozessluft strömt dabei durch einen Abluftkanal 14 innerhalb des Trocknergehäuses 1, durch den Prozessluftauslass 4 aus dem Trocknergehäuse 1, von unten (Pfeil 15) an die Unterseite der Anordnungsvorrichtung 6 und von oben (Pfeil 16) an die Oberseite der Anordnungsvorrichtung 6 und durch die Luftleitkanäle 13 (Pfeil 17).

Innerhalb der Luftleitkanäle 13 sind Prozessluftablenkvorrichtungen 18 angeordnet, welche je nach Einstellposition die Prozessluft nach unten (bei Einstellposition gemäss durchzogener Linie) oder nach oben (bei Einstellposition gemäss gestrichelter Linie) ablenken. Wird die Prozessluft nach oben abgelenkt, so werden die auf der Anordnungsvorrichtung 6 angeordneten Gegenstände verstärkt getrocknet, wird die Prozessluft nach unten abgelenkt, so werden die an der Anordnungsvorrichtung 6 angehängten Gegenstände verstärkt getrocknet.

Die Anordnungsvorrichtung 6 ist modulartig ausgestaltet. Das gesamte Modul 19 (Fig. 1) mit der Anordnungsvorrichtung 6 kann aufgrund des individuellen Wunsches des Benutzers am Trockner montiert oder nicht montiert werden. Im Weiteren ist das Modul 19 auf alle vier Seiten des Trocknergehäuses 1 ausrichtbar. Im gezeigten Beispiel ist das Modul 19 derart angeordnet, dass mit Blick von vorne auf die Türe 2 die Anordnungsvorrichtung 6 nach rechts ausziehbar ist. Das Modul 19 kann allerdings derart gedreht werden, dass die Anordnungsvorrichtung 6 beispielsweise nach vorne oder nach links ausgezogen werden kann. Das Modul erstreckt sich über den ganzen horizontalen Querschnitt des Trocknergehäuses.

Oberhalb des Moduls 19 ist ein nach oben offenes, mit seitlichen Wänden versehenes Gefäss 20 angeordnet. In diesem Gefäss können beispielsweise Schuhe oder andere Utensilien aufbewahrt werden. Aufgrund des unterhalb des Gefässes 20 durch das Modul 19 verlaufenden Abluftkanals 14 wird das Gefäss 20 von unten erwärmt, sodass im Gefäss 20 beispielsweise Schuhe verbessert getrocknet werden können.

Weiteres:
- Der Trockner weist eine Hygienisiervorrichtung auf (nicht gezeigt), mit welcher die Prozessluft gereinigt werden kann.
- In einer alternativen Ausführungsform, bei welcher die Anordnungsvorrichtung nicht durch den ersten Prozessluftauslass ausziehbar ist, kann die Anordnungsvorrichtung beispielsweise durch eine an den ersten Prozessluftauslass angrenzende Trocknergehäuseöffnung ausgezogen werden und wird dabei durch die durch den ersten Prozessluftauslass austretende Prozessluft angeströmt. Der Prozessluftauslass kann dabei beispielsweise unterhalb der Trocknergehäuseöffnung angeordnet sein, um die Anordnungsvorrichtung von unten anzuströmen, oder beispielsweise oberhalb der Trocknergehäuseöffnung angeordnet sein, um die Anordnungsvorrichtung von oben anzuströmen.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Trockner, insbesondere Wäschetrockner und/oder Trommeltrockner, umfassend
- ein Trocknergehäuse (1),
- eine Trocknungskammer zur Aufnahme von zu trocknenden Gegenständen,
- eine Wärmepumpe,
- einen Prozessluftkanal zur Zuführung von mittels der Wärmepumpe getrockneter Prozessluft in die Trocknungskammer und zur Abführung von Prozessluft aus der Trocknungskammer in einem Trocknungskammerbetrieb,
- einen Abluftkanal (14) zum Abführen von mittels der Wärmepumpe getrockneter Prozessluft durch einen ersten Prozessluftauslass (4) in einen Raum, in welchem der Trockner angeordnet ist, und einen Zuluftkanal zur Zuführung von Prozessluft aus dem Raum zur Wärmepumpe in einem Raumlufttrocknungsbetrieb,
**dadurch gekennzeichnet, dass** eine Anordnungsvorrichtung (6) zur Anordnung von zu trocknenden Gegenständen am Trockner angeordnet ist.

2. Trockner nach Anspruch 1, wobei die Anordnungsvorrichtung (6) derart am Trockner angeordnet ist, dass die Anordnungsvorrichtung (6) und/oder die an der Anordnungsvorrichtung (6) angeordneten zu trocknenden Gegenständen von der getrockneten und durch den ersten Prozessluftauslass (4) abgeführten Prozessluft anströmbar sind.

3. Trockner nach einem der vorangehenden Ansprüche, wobei die Anordnungsvorrichtung (6) aus dem Trocknergehäuse (1) ausziehbar ist und/oder mittels eines Aktors (10) ausfahrbar ist.

4. Trockner nach Anspruch 3, wobei die Anordnungsvorrichtung (6) durch den ersten Prozessluftauslass (4) ausziehbar und/oder ausfahrbar ist, oder
durch eine an den ersten Prozessluftauslass (4) angrenzende Trocknergehäuseöffnung ausziehbar und/oder ausfahrbar ist.

5. Trockner nach einem der vorangehenden Ansprüche, wobei die Anordnungsvorrichtung mittels einem sich durch den ersten Prozessluftauslass (4) erstreckenden Befestigungselement am Trockner befestigt ist.

6. Trockner nach einem der vorangehenden Ansprüche, wobei der Trockner einen zweiten Prozessluftauslass (5) zum Auslassen der getrockneten Prozessluft aus dem Abluftkanal (14) in den Raum aufweist, wobei der erste (4) und der zweite (5) Prozessluftauslass und die Anordnungsvorrichtung (6) derart angeordnet sind, dass die Anordnungsvorrichtung (6) nur durch die durch den ersten Prozessluftauslass (4) ausströmende Prozessluft anströmbar ist,
insbesondere wobei der Trockner Prozessluftleitvorrichtungen aufweist, welche derart steuerbar sind, dass die getrocknete Prozessluft entweder durch den ersten Prozessluftauslass (4), durch den zweiten Prozessluftauslass (5) oder durch den ersten (4) und den zweiten (5) Prozessluftauslass abführbar ist, insbesondere wobei durch einen Benutzer bestimmbar ist, durch welchen oder welche Prozessluftauslässe die getrocknete Prozessluft abführbar ist.

7. Trockner nach einem der vorangehenden Ansprüche, wobei der Trockner ein nach oben offenes mit seitlichen Wänden versehenes Gefäss (20) aufweist, wobei
- das Gefäss (20) oberhalb der Anordnungsvorrichtung (6) angeordnet ist, und/oder
- der Abluftkanal (14) zumindest teilweise unterhalb des Gefässes (20) angeordnet ist, und/oder
- das Gefäss (20) einen Boden mit Löchern aufweist, durch welche Luft aus dem Abluftkanal (14) in das Gefäss (20) strömt, insbesondere wobei eine, insbesondere mit dem Auszug ausziehbare, Schliessvorrichtung vorhanden ist, mit welcher die Löcher im Boden des Gefässes (20) schliess- und öffenbar sind.

8. Trockner nach einem der vorangehenden Ansprüche, wobei der Trockner eine Hygienisiervorrichtung aufweist, welche derart angeordnet ist, dass sie die getrocknete in den Raum abzuführende Prozessluft hygienisiert, insbesondere wobei die Hygienisiervorrichtung ein Ozongenerator ist.

9. Trockner nach einem der vorangehenden Ansprüche, wobei die Anordnungsvorrichtung (6) derart angeordnet ist, dass sie von oben und/oder von unten von der durch den ersten Prozessluftauslass (4) abgeführten Prozessluft anströmbar ist, und/oder
wobei die Anordnungsvorrichtung (6) oberhalb der Trocknungskammer angeordnet ist.

10. Trockner nach einem der vorangehenden Ansprüche, wobei die Anordnungsvorrichtung (6) umfasst
- eine Vorrichtung um zu trocknende Gegenstände aufzuhängen, und/oder
- ein nach unten geschlossenes und nach oben offenes Fach um zu trocknende Gegenstände einzulegen, und/oder
- eine Heizvorrichtung (12), insbesondere eine Elektroheizvorrichtung.

11. Trockner nach einem der vorangehenden Ansprüche, wobei die Anordnungsvorrichtung (6) derart ausgestaltet ist, dass durch Ausziehen oder Ausfahren der Anordnungsvorrichtung (6) der erste Prozessluftauslass (4) öffenbar ist, und durch Einstossen oder Einfahren der Anordnungsvorrichtung (6) der erste Prozessluftauslass (4) schliessbar ist.

12. Trockner nach einem der vorangehenden Ansprüche, wobei die Anordnungsvorrichtung (6) eine, insbesondere verstellbare, Prozessluftablenkvorrichtung (18) aufweist.

13. Trockner nach einem der vorangehenden Ansprüche, wobei die Anordnungsvorrichtung (6) einen geschlossenen oder halboffenen Luftleitkanal (13) aufweist, um die getrocknete Luft auf der Anordnungsvorrichtung (6) zu führen.

14. Trockner nach Anspruch 12 und nach Anspruch 13, wobei die Prozessluftablenkvorrichtung (18) derart angeordnet und ausgestaltet ist, dass die im geschlossenen oder halboffenen Luftleitkanal (13) strömende Prozessluft nach unten und/oder nach oben ablenkbar ist.

15. Trockner nach Anspruch 3 und nach einem der vorangehenden Ansprüche, wobei die Anordnungsvorrichtung (6) als Modul (19) ausgebildet ist und
- insbesondere das Modul (19) derart montierbar ist, dass die Anordnungsvorrichtung (6) in mehrere unterschiedliche Richtungen ausziehbar oder ausfahrbar ist, und/oder
- insbesondere das Modul (19) modulartig an- und abmontierbar ist, und/oder
- insbesondere das Modul sich über einen ganzen horizontalen Querschnitt des Trocknergehäuses erstreckt.

16. Trockner nach einem der vorangehenden Ansprüche, wobei der Trockner eine zweite Anordnungsvorrichtung aufweist, insbesondere wobei
- die beiden Anordnungsvorrichtungen, insbesondere unmittelbar, übereinander angeordnet sind, und/oder
- die beiden Anordnungsvorrichtungen in unterschiedliche Richtungen ausziehbar sind, und/oder
- die zweite Anordnungsvorrichtung von der Prozessluft anströmbar ist, und/oder
- die zweite Anordnungsvorrichtung als Modul ausgebildet ist.

17. Anordnungsvorrichtung (6) zum Einbau in einem Trockner nach einem der vorangehenden Ansprüche.

18. Herstellungsverfahren zur wahlweisen Herstellung eines Trockners ohne Modul mit Anordnungsvorrichtung oder eines Trockners nach Anspruch 15.
